# EUROPÄISCHE PATENTSCHRIFT

(11) **EP 0 663 291 B1**
(45) Veröffentlichungstag und Bekanntmachung des Hinweises auf die Patenterteilung: **19.11.1997**
(21) Anmeldenummer: 95100224.5
(22) Anmeldetag: 10.01.1995
(51) Int. Cl.: B41F 13/40, B41F 13/34

(54) **Vorrichtung zur Druckeinstellung eines mit einer aufschiebbaren Hülse ausgestatteten Druckzylinders**
Device for adjusting the pressure exerted by a printing cylinder provided with an exchangeable sleeve
Dispositif pour régler la pression exercée par un cylindre d'impression pourvu d'un manchon échangeable

(30) Priorität: 18.01.1994 DE 4401301
(43) Veröffentlichungstag der Anmeldung: 19.07.1995
(73) Patentinhaber: MAN Roland Druckmaschinen AG, 63012 Offenbach (DE)
(72) Erfinder: Döbler, Hermann, D-08525 Plauen (DE)
(74) Vertreter: Schober, Stefan

(56) Entgegenhaltungen:
- EP-A- 0 277 545
- DE-B- 1 238 929

## Beschreibung

Die Erfindung betrifft eine Vorrichtung zur Druckeinstellung eines mit einer aufschiebbaren Hülse ausgestatteten Druckzylinders nach dem Oberbegriff von Anspruch 1.

Es ist allgemein bekannt, eine Koppel mehrgliedriger Getriebe an eine zur Lagerung des Druckzylinders gehörende Exzenterbuchse zwecks deren Verdrehung für die Druckan- und -abstellung des Druckzylinders anzulenken (z.B. DE-GM 91 15 598, DE-AS 12 38 929, DE-PS 36 14 027).

Bei Druckzylindern mit einer aufschiebbaren Hülse wird jedoch durch eine derartige Lösung eine Beschickung des in der Druckmaschine verbleibenden, mit seiner Lagerung auf einer Druckwerkseite freigemachten und dafür zusätzlich abgestützten Druckzylinders durch eine Gestellöffnung verhindert.

Der Erfindung liegt die Aufgabe zugrunde, eine Vorrichtung zur Druckeinstellung eines mit einer aufschiebbaren Hülse ausgestatteten Druckzylinders gemäß dem Oberbegriff von Anspruch 1 zu schaffen, die einen Hülsenwechsel des in der Druckmaschine verbleibenden Druckzylinders ermöglicht.

Dies wird durch die kennzeichnenden Merkmale von Anspruch 1 erreicht, wobei das trennbare Gelenk einen Hülsenwechsel durch die Gestellöffnung ermöglicht.

Weitere vorteilhafte Ausgestaltungen der Erfindung sind in den Unteransprüchen enthalten.

Die Erfindung wird nachfolgend an Ausführungsbeispielen näher erläutert. Die zugehörigen Zeichnungen zeigen in schematischer Darstellung:
- Fig. 1:: ein erfindungsgemäß ausgestattetes Doppeldruckwerk für indirekten Druck
- Fig. 2:: eine in Verbindung mit dem Abschwenken der Koppel gemäß Fig. 1 lösbare Arretierung für eine Lagerbuchse des Druckzylinders
- Fig. 3:: eine Seitenansicht in Richtung X von Fig. 1
- Fig. 4:: eine Antriebsvariante für die Koppel mit einem Getriebemotor
- Fig. 5:: eine Antriebsvariante für die Koppel als Kolbenstange eines Arbeitszylinders
- Fig. 6:: eine Antriebsvariante für das Abschwenken der Koppel mit einem Linearantrieb
- Fig. 7:: eine erfindungsgemäße Kopplungsvariante für die Exzenterbuchsen der beiden Übertragungszylinder gemäß Fig. 1

Fig. 1 zeigt ein aus zwei mit jeweils einer aufsteckbaren Hülse bestückten Übertragungszylindern 1; 2 und zwei Formzylindern 3; 4 bestehendes Doppeldruckwerk für indirekten Druck, in dem die nicht dargestellte Warenbahn zwischen den beiden Übertragungszylindern 1; 2 beidseitig bedruckt wird.

Die Übertragungszylinder 1; 2 sind jeweils mit ihrem Achszapfen 5; 6 in einer verdrehbar in einer durch abfahrbare Stützkörper 7; 8 umfangsseitig gestützten Lagerbuchse 9; 10 angeordneten Exzenterbuchse 11; 12 gelagert.

In einem mit der Exzenterbuchse 11 des Übertragungszylinders 1 stirnseitig verschraubten Verbindungsstück 13 ist ein Lagerbolzen 14 befestigt, der von einer Lagerschale 15 die Trennung eines von beiden Teilen gebildeten Gelenkes 16 ermöglichend umfaßt wird, wobei die Lagerschale 15 an einer die Verdrehung der Exzenterbuchse 11 in die Druck- und die Druckabstellung D₁ bzw. A₁ des Übertragungszylinders 1 bewirkenden Koppel 17 eines mehrgliedrigen Getriebes befestigt ist.

Die Koppel 17 ist an eine auf einer in analoger Weise - jedoch mit einer fest angelenkten Koppel - mit der Lagerung des Übertragungszylinders 1 auf dessen anderen Seite in Verbindung stehenden Synchronisierwelle 18 befestigten Antriebsschwinge 19 angelenkt, mit der winkelversetzt ein Hebel 20 fest verbunden ist, an dem ein schwenkbar am Gestell befestigter, druckmittelbetätigter Arbeitszylinder 21 angreift.

Für den Wechsel der mit einer elastischen Außenschicht aus Gummi oder Kunststoff versehenen Hülsen der sich dafür jeweils in der Druckabstellung A₁; A₂ befindenden, von den Stützkörpern 7; 8 für die Lagerung freigemachten und in nicht dargestellter Weise zusätzlich abgestützten Übertragungszylinder 1; 2 ist das Maschinengestell auf einer Seite jeweils mit einer ein Aufschieben der Hülse ermöglichenden Gestellöffnung 22; 23 ausgestattet.

Für den Hülsenwechsel muß die Koppel 17 aus dem Bereich der Gestellöffnung 22 unter einer Trennung von Lagerbolzen 14 und Lagerschale 15 des Gelenkes 16 geschwenkt werden, wozu an der Koppel 17 ein diese Schwenkung bewirkender, in der Betriebsstellung ansonsten den Formschluß der Lagerschale 15 mit dem Lagerbolzen 14 sichernder, druckmittelbetätigter, schwenkbar gelagerter Arbeitszylinder 24 angreift.

Für das Verschwenken des zweiten Übertragungszylinders 2 in die Druck- bzw. Druckabstellung D₂ bzw. A₂ ist dessen Exzenterbuchse 12 in analoger Weise zum anderen Übertragungszylinder 1 gemäß gestrichelter Darstellung in Fig. 1 mit einem Verbindungsstück, einem Lagerbolzen 25 und einer letzteren zu einem Gelenk 26 komplettierenden, an einer Koppel 27, die an eine auf der Synchronisierwelle 18 gemeinsam mit der anderen Antriebsschwinge 19 fest angeordnete Antriebsschwinge 28 angelenkt und ebenfalls durch einen Arbeitszylinder 29 abschwenkbar ist, befestigten Lagerschale 30 ausgestattet.

Die Lagerbuchsen 9; 10 sind jeweils mit einer sie gegen Verdrehung sichernden, in Fig. 2 als Einzelheit in der Draufsicht und in Fig. 3 in der Seitenansicht X von Fig. 1 dargestellten Arretierung ausgestattet, die aus einer in eine Aussparung 31 der Lagerbuchse 9 unter Federkraft eingreifenden Klinke 32 besteht, an der ein in den Schwenkbereich der Koppel 17 ragender Mitnahmebolzen 33 befestigt ist, über den die Klinke 32 mit der Koppel 17 aus dem Bereich der Gestellöffnung 22 geschwenkt wird.

In Fig. 4 ist die Koppel 17' an eine elektromotorische Stelleinheit 34 angelenkt, während in Fig. 5 die Koppel 17'' als Kolbenstange eines am Gestell schwenkbar befestigten Arbeitszylinders 21' ausgebildet ist.

In Fig. 6 wird die Koppel 17''' durch einen schwenkbar am Gestell befestigten elektrischen Linearantrieb 35 aus dem Bereich der Gestellöffnung 22 geschwenkt.

Schließlich zeigt Fig. 7 für eine gemeinsame Einstellung der Übertragungszylinder 1; 2 durch eine Koppel 36 verbundene Exzenterbuchsen 11'; 12', wobei jeweils eine einen mit der Exzenterbuchse 11'; 12' verbundenen Lagerbolzen 37; 38 übergreifende, mit letzterem ein trennbares Gelenk 39; 40 bildende Lagerschale 41; 42 an die Koppel 36 angelenkt und mit einem deren Verschwenken aus dem Bereich der Gestellöffnung 22; 23 bewirkenden, schwenkbar gelagerten, druckmittelbetätigten Arbeitszylinder 43; 44 verbunden ist. Zwecks Aufrechterhaltung eines Bewegungszwangsablaufes bleibt jeweils bei der Trennung eines Gelenkes 39 bzw. 40 das andere Gelenk 40 bzw. 39 in der Betriebsstellung.

Die Erfindung ist nicht auf das Ausführungsbeispiel beschränkt, sondern bei jedem mit einer aufschiebbaren Hülse bestückten, einstellbaren Druckzylinder anwendbar.

Auch kann der Übertragungszylinder 1 anstelle des zweiten Übertragungszylinders 2 in nicht dargestellter Weise mit einem Gegendruckzylinder für einen einseitigen indirekten Druck zusammenarbeiten.

Vorteilhafterweise kann jeweils die Lagerschale 15; 30; 41; 42 zusätzlich mit einem auswechselbaren, verschleißfesten und dabei gegenüber dem Lagerbolzen 14; 25; 37; 38 mit guten Gleiteigenschaften ausgestatteten Material ausgekleidet werden.

## Patentansprüche

1. Vorrichtung in einer Rotationsdruckmaschine zur Druckeinstellung eines mit einer aufschiebbaren Hülse ausgestatteten Druckzylinders, der in einer Exzenterbuchse (11; 11'; 12; 12') gelagert ist, an die eine ihre Verdrehung bewirkende Koppel (17 bis 17'''; 27; 36) eines mehrgliedrigen Getriebes mittels eines Gelenks (16 bis 16'''; 26; 39; 40) angelenkt ist, gekennzeichnet dadurch, daß das Gelenk (16 bis 16'''; 26; 39; 40) ein Verschwenken der Koppel (17 bis 17'''; 27; 36) aus dem Bereich einer dem Hülsenwechsel dienenden Gestellöffnung (22; 23) ermöglichend trennbar gestaltet ist.

2. Vorrichtung nach Anspruch 1, gekennzeichnet dadurch, daß das Gelenk (16 bis 16'''; 26; 39; 40) aus einem Lagerbolzen (14; 25; 37; 38) und einer in der die Trennung des Gelenkes (16 bis 16'''; 26; 39; 40) bewirkenden Schwenkrichtung der Koppel (17 bis 17'''; 27; 36) offenen Lagerschale (15; 30; 41; 42) besteht, wobei der Lagerbolzen (14; 25; 37; 38) oder die Lagerschale (15; 30; 41; 42) wahlweise entweder mit der Exzenterbuchse (11; 11'; 12; 12') oder der Koppel (17 bis 17'''; 27; 36) in Verbindung stehen.

3. Vorrichtung nach Anspruch 1 und 2, gekennzeichnet dadurch, daß an der Koppel (17 bis 17'''; 27; 36) ein in der die Trennung des Gelenkes (16 bis 16''; 26; 39; 40) bewirkenden Schwenkrichtung wirkender, druckmittelbetätigter, schwenkbar gelagerter Arbeitszylinder (24; 24'; 24''; 29; 43; 44) angreift.

4. Vorrichtung nach Anspruch 1 bis 3, gekennzeichnet dadurch, daß eine eine Lagerbuchse (9) des Druckzylinders gegen Verdrehung sichernde Arretierung durch die Koppel (17) aus dem Bereich der Gestellöffnung (22) verstellbar angeordnet ist.

5. Vorrichtung nach Anspruch 4, gekennzeichnet dadurch, daß die Arretierung als eine in eine Aussparung (31) der Lagerbuchse (9) unter Federkraft eingreifende, im Gestell gelagerte Klinke (32) ausgebildet ist, die eine im der Trennung des Gelenkes dienenden Schwenkbereich der Koppel (17) liegende Mitnahme besitzt.

6. Vorrichtung nach Anspruch 5, gekennzeichnet dadurch, daß die Mitnahme aus einem zur Schwenkebene der Koppel (17) senkrechten, mit letzterer oder der Klinke (32) verbundenen Mitnahmebolzen (33) besteht.

7. Vorrichtung nach Anspruch 1 bis 6, gekennzeichnet dadurch, daß die Koppel (17; 27) an einer in Verstellrichtung der Exzenterbuchse (11; 12) wirkenden Antriebsschwinge (19; 28) angreift.

8. Vorrichtung nach Anspruch 7, gekennzeichnet dadurch, daß an der Antriebsschwinge (19; 28) direkt oder über einem mit ihr fest verbundenen, winkelversetzten Hebel (20) ein druckmittelbetätigter, schwenkbar gelagerter Arbeitszylinder (21) angreift.

9. Vorrichtung nach Anspruch 1 bis 6, gekennzeichnet dadurch, daß die Koppel (17') mit einer in Verstellrichtung der Exzenterbuchse (11) wirkenden, elektromotorischen Stelleinheit (34) verbunden ist.

10. Vorrichtung nach Anspruch 1 bis 6, gekennzeichnet dadurch, daß die Koppel (17'') als Kolbenstange eines im Gestell schwenkbar gelagerten, druckmittelbetätigten Arbeitszylinders (21') gestaltet ist.

11. Vorrichtung nach Anspruch 1 bis 10, gekennzeichnet dadurch, daß in analoger Weise zu der Koppel (17) an der Exzenterbuchse (11') und einer Exzenterbuchse (12') eines weiteren, ebenfalls einstellbaren und mit einer aufsteckbaren Hülse ausgestatteten Druckzylinders (2) eine zweite Koppel (36) aus dem Bereich der jeweiligen Gestellöffnung (22; 23) schwenkbar angelenkt ist.

12. Vorrichtung nach Anspruch 11, gekennzeichnet dadurch, daß im Bereich der Gelenke (39; 40) der zweiten Koppel (36) an dieser jeweils ein druckmittelbetätigter, in der die Trennung des Gelenkes (39; 40) an der jeweiligen Exzenterbuchse (11'; 12') bewirkenden Schwenkrichtung der Koppel (36) wirkender, schwenkbar gelagerter Arbeitszylinder (43; 44) angreift.

13. Vorrichtung nach Anspruch 7 und 8, gekennzeichnet dadurch, daß unter Benutzung eines gemeinsamen Antriebes mit der Antriebsschwinge (19) winkelversetzt eine weitere Antriebsschwinge (28) fest verbunden ist, an der eine Koppel (27) schwenkbar angreift, die in analoger Weise zu der Koppel (17) der anderen Antriebsschwinge (19) an eine Exzenterbuchse (12) eines weiteren einstellbaren, mit einer aufsteckbaren Hülse ausgestatteten Druckzylinder (2) angelenkt ist und mit einem in der die Trennung des Gelenkes (26) bewirkenden Schwenkrichtung wirkenden, schwenkbar gelagerten, druckmittelbetätigten Arbeitszylinder (29) verbunden ist.

14. Vorrichtung nach Anspruch 1 und 2, gekennzeichnet dadurch, daß die Koppel (17''') mit einer in der die Trennung des Gelenkes (16''') bewirkenden Schwenkrichtung wirkenden, elektromotorischen, vorzugsweise als elektrischer Linearantrieb (35) ausgeführten Stelleinheit verbunden ist.

15. Vorrichtung nach Anspruch 7 und 12, gekennzeichnet dadurch, daß jeweils die Antriebsschwingen (19 bzw. 28) für beide Exzenterbuchsen (11 bzw. 12) eines Druckzylinders auf einer gemeinsamen Synchronisierwelle (18) befestigt sind.

16. Vorrichtung nach Anspruch 1 bis 15, gekennzeichnet dadurch, daß der jeweilige Druckzylinder als mit einer außen eine Gummischicht oder elastischen Kunststoffschicht tragenden Hülse bestrückter Übertragungszylinder (1; 2) eines Druckwerkes für einseitigen bzw. doppelseitigen indirekten Druck ausgeführt ist.

## Claims

1. Device in a rotary printing machine for print preparation of a printing cylinder equipped with a sleeve that can be pushed on, the cylinder being mounted in an eccentric bushing (11; 11'; 12; 12') to which a coupling (17 to 17'''; 27; 36), causing the rotation of the eccentric bushing, of a multi-mesh gear unit is articulated by means of a joint (16 to 16''; 26; 39; 40), characterised in that the joint (16 to 16'''; 26; 39; 40) is designed to be separable, making it possible for the coupling (17 to 17'''; 27; 36) to pivot out of the area of a frame opening (22; 23) used for sleeve exchange.

2. Device according to claim 1, characterised in that the joint (16 to 16'''; 26; 39; 40) consists of a bearing pin (14; 25; 37; 38) and a bearing box (15; 30; 41; 42) open in the pivot direction of the coupling (17 to 17'''; 27; 36) causing the separation of the joint (16 to 16'''; 26; 39; 40), wherein the bearing pin (14; 25; 37; 38) or the bearing box (15; 30; 41; 42) are in connection optionally with either the eccentric bushing (11; 11'; 12; 12') or the coupling (17 to 17'''; 27; 36).

3. Device according to claim 1 and 2, characterised in that engaging on the coupling (17 to 17'''; 27; 36) is a pivotably mounted working cylinder (24; 24'; 24'''; 29; 43; 44), actuated by a pressure medium and operating in the pivot direction causing separation of the joint (16 to 16''; 26; 39; 40).

4. Device according to claim 1 to 3, characterised in that an arresting means securing a bearing bushing (9) of the printing cylinder against rotation is arranged to be adjustable by means of the coupling (17) out of the area of the frame opening (22).

5. Device according to claim 4, characterised in that the arresting means is designed as a pawl (32) engaging into a recess (31) of the bearing bushing (9) under the force of a spring, and mounted in the frame, this pawl having an entrainment means lying in the pivot area of the coupling (17) used to separate the joint.

6. Device according to claim 5, characterised in that the entrainment means comprises an entrainment pin (33) perpendicular to the pivot plane of the coupling (17) and joined to the latter or to the pawl (32).

7. Device according to claim 1 to 6, characterised in that the coupling (17; 27) engages on a drive arm (19; 28) acting in the adjustment direction of the eccentric bushing (11; 12).

8. Device according to claim 7, characterised in that a pivotably mounted working cylinder (21), actuated by pressure medium, engages on the drive arm (19; 28) directly or via an angularly offset lever (20) fixedly joined to it.

9. Device according to claim 1 to 6, characterised in that the coupling (17') is connected to an adjustment unit (34) driven by an electric motor and operating in the adjustment direction of the eccentric bushing (11).

10. Device according to claim 1 to 6, characterised in that the coupling (17'') is designed as a piston rod of a working cylinder (21') actuated by pressure medium and mounted pivotably in the frame.

11. Device according to claim 1 to 10, characterised in that, in a similar way to the coupling (17), on the eccentric bushing (11') and an eccentric bushing (12') of a further printing cylinder (2), also adjustable and equipped with a sleeve which can be placed on, a second coupling (36) is articulated so as to be pivotable out of the area of the respective frame opening (22; 23).

12. Device according to claim 11, characterised in that in the area of each of the joints (39; 40) of the second coupling (36) a pivotably mounted working cylinder (43; 44), actuated by pressure medium and acting in the pivot direction of the coupling (36) causing the separation of the joint (39; 40), engages on the respective eccentric bushing (11'; 12').

13. Device according to claim 7 and 8, characterised in that using a common drive a further drive arm (28) is fixedly connected to the drive arm (19), with an angular offset, and engaging pivotably on this drive arm is a coupling (27) which is articulated, similarly to the coupling (17) of the other drive arm (19), to an eccentric bushing (12) of a further adjustable printing cylinder (2) equipped with a sleeve which can be pushed on, and is connected to a pivotably mounted working cylinder (29) actuated by pressure medium, and operating in the pivot direction causing the separation of the joint (26).

14. Device according to claim 1 and 2, characterised in that the coupling (17''') is connected to an adjustment unit acting in the pivot direction causing the separation of the joint (16'''), driven by an electric motor, and constructed preferably as an electric linear drive (35).

15. Device according to claim 7 and 12, characterised in that the drive arms (19 and 28) for both eccentric bushings (11 or 12) of a printing cylinder are respectively secured on a common synchronising shaft (18).

16. Device according to claim 1 to 15, characterised in that the respective printing cylinder is designed as a transfer cylinder (1; 2) of a printing unit for one-sided or double-sided indirect printing, equipped with a sleeve carrying a rubber layer or elastic plastics layer on the outside.

## Revendications

1. Dispositif dans une presse rotative à imprimer pour le réglage de la pression d'un cylindre d'impression équipé d'une douille emmanchable et qui est tourillonné dans un manchon excentrique (11 ; 11' ; 12 ; 12'), auquel est articulée une bielle (17 à 17''' ; 27 ; 36), qui entraîne en rotation ce manchon, d'une transmission formée de plusieurs éléments, à l'aide d'une articulation (16 à 16''' ; 26 ; 39 ; 40), caractérisé en ce que l'articulation (16 à 16''' ; 26 ; 39 ; 40) est agencée de manière à être séparable, en permettant un pivotement de la bielle (17 à 17''' ; 27 ; 36) à partir de la zone d'une ouverture (22 ; 23) de châssis, utilisée pour le changement de la douille.

2. Dispositif selon la revendication 1, caractérisé en ce que l'articulation (16 à 16''' ; 26 ; 39 ; 40) est constituée par un tourillon (14 ; 25 ; 37 ; 38) et par une coque de coussinet (15 ; 30 ; 41 ; 42), qui s'ouvre dans la direction de pivotement de la bielle (17 à 17''' ; 27 ; 36), qui réalise la séparation de l'articulation (16 à 16''' ; 26 ; 39 ; 40), le tourillon (14 ; 25 ; 37 ; 38) ou la coque de coussinet (15 ; 30 ; 41 ; 42) étant relié au choix soit au manchon excentrique (11 ; 11' ; 12 ; 12'), soit à la bielle (17 à 17''' ; 27 ; 36).

3. Dispositif selon les revendications 1 et 2, caractérisé en ce que la bielle (17 à 17''' ; 27 ; 36) est accrochée à un vérin de travail (24 ; 24' ; 24'' ; 29 ; 43 ; 44), qui est actionné par un fluide sous pression, est monté pivotant et agit dans la direction de pivotement provoquant la séparation de l'articulation (16 à 16''' ; 26 ; 39 ; 40).

4. Dispositif selon les revendications 1 à 3, caractérisé en ce qu'un dispositif de blocage, qui bloque contre toute rotation un coussinet (9) du cylindre d'impression, est disposé, de manière à être déplaçable par la bielle (17) hors de l'ouverture (22) du châssis.

5. Dispositif selon la revendication 4, caractérisé en ce que le dispositif de blocage est agencé sous la forme d'un cliquet (32) monté sur le châssis, qui s'engage dans un évidement (31) du coussinet (9) sous l'action de la force d'un ressort et qui possède un organe d'entraînement qui est situé dans la zone de pivotement de la bielle (17), qui sert à séparer l'articulation.

6. Dispositif selon la revendication 5, caractérisé en ce que l'organe d'entraînement est constitué par un téton d'entraînement (33) qui est perpendiculaire au plan de pivotement de la bielle (17) et est relié à cette dernière ou au cliquet (32).

7. Dispositif selon les revendications 1 à 6, caractérisé en ce que la bielle (17 ; 27) est accrochée à une bascule d'entraînement (19 ; 28) qui agit dans la direction de réglage du manchon excentrique (11 ; 12).

8. Dispositif selon la revendication 7, caractérisé en ce qu'un vérin de travail (21) actionné par un fluide sous pression et monté de manière à pouvoir pivoter est accroché à la bascule d'entraînement (19 ; 28) directement par l'intermédiaire d'un levier (20) décalé angulairement et fixé à cette bascule.

9. Dispositif selon les revendications 1 à 6, caractérisé en ce que la bielle (17') est reliée à une unité de réglage à moteur électrique (34), qui agit dans le sens du réglage du manchon excentrique (11).

10. Dispositif selon les revendications 1 à 6, caractérisé en ce que la bielle (17'') est agencée sous la forme d'une tige de piston d'un vérin de travail (21') actionné par un fluide sous pression et monté de manière à pouvoir pivoter dans le châssis.

11. Dispositif selon les revendications 1 à 10, caractérisé en ce qu'une seconde bielle (36) est articulée de manière à pouvoir se dégager par pivotement hors de l'ouverture respective (22 ; 23) du châssis, d'une manière analogue à la bielle (17), au manchon excentrique (11') et à un manchon excentrique (12') d'un autre cylindre d'impression (2) également réglable et équipé d'une douille emmanchable.

12. Dispositif selon la revendication 11, caractérisé en ce que dans la zone des articulations (39 ; 40) de la seconde bielle (36), à cette dernière s'accroche respectivement un vérin de travail (43' ; 44), qui est actionné par un fluide sous pression, est monté de façon pivotante, et agissant dans le sens de pivotement de la bielle (36), qui provoque la séparation de l'articulation (39 ; 40) de raccordement au manchon excentrique respectif (11' ; 12').

13. Dispositif selon les revendications 7 et 8, caractérisé en ce que moyennant l'utilisation d'un dispositif d'entraînement commun, la bascule d'entraînement (19) est reliée de façon fixe, d'une manière décalée angulairement, à une autre bascule d'entraînement (28), à laquelle est accrochée, de manière à pouvoir pivoter, une bielle (27), qui est articulée, de la même manière que la bielle (17) de l'autre bascule d'entraînement (19), à un manchon excentrique (12) d'un autre cylindre d'impression réglable (2) équipé d'une douille emmanchable, et est reliée à un vérin de travail (29) monté pivotant et actionné par un fluide sous pression et qui agit dans la direction de pivotement entraînant la séparation de l'articulation (26).

14. Dispositif selon les revendication 1 et 2, caractérisé en ce que la bielle (17''') est reliée à une unité de réglage à moteur électrique, réalisé de préférence sous la forme d'un dispositif d'entraînement électrique linéaire (35) et agissant dans la direction de pivotement entraînant la séparation de l'articulation (16''').

15. Dispositif selon les revendications 7 et 12, caractérisé en ce que les bascules d'entraînement (19 et 28) pour les deux manchons excentriques (11, 12) d'un cylindre d'impression sont fixées respectivement sur un arbre commun de synchronisation (18).

16. Dispositif selon les revendications 1 à 15, caractérisé en ce que le cylindre d'impression respectif est agencé sous la forme d'un cylindre de transfert (1, 2), équipé d'une douille portant extérieurement une couche de caoutchouc ou une couche de matière plastique élastique, d'une unité d'impression pour une impression indirecte au verso ou recto-verso.
